# FASCICULE DE BREVET EUROPEEN

(11) **EP 2 697 109 B1**
(45) Date de publication et mention de la délivrance du brevet: **27.03.2019**
(21) Numéro de dépôt: 12725494.4
(22) Date de dépôt: 06.04.2012
(51) Int. Cl.: B61D 17/10

(54) **PROCEDE D'ASSEMBLAGE DE PANNEAUX DE PLANCHER FLOTTANT**
VERFAHREN ZUR MONTAGE VON PANEELEN EINES SCHWIMMENDEN FUSSBODENS
METHOD FOR ASSEMBLING PANELS OF A FLOATING FLOOR

(30) Priorité: 11.04.2011 FR 1101107
(43) Date de publication de la demande: 19.02.2014
(73) Titulaire: Constellium Valais SA (AG, Ltd), 3960 Sierre (CH)
(72) Inventeur: PORFIDO, Riccardo, 8427 Rorbas (CH); PROIETTI EPIFANI, Alessio, 8049 Zürich (CH)
(74) Mandataire: Constellium - Propriété Industrielle
(86) Numéro de dépôt international: PCT/IB2012/000917
(87) Numéro de publication internationale: WO 2012/140518

(56) Documents cités:
- EP-A1- 0 576 394
- EP-A1- 0 774 400
- EP-A1- 1 719 683
- EP-A1- 1 880 914
- EP-A1- 2 399 797
- WO-A1-00/55510
- CN-Y- 201 304 992
- DE-A1- 19 526 256
- DE-U1- 20 002 265

## Description

L'invention concerne le montage flottant de planchers internes de véhicules ferroviaires ou routiers, de bâtiments navals ou encore d'aéronefs. Elle concerne plus particulièrement l'emploi d'éléments de liaison non rigide - qui permettent d'amortir les vibrations et les bruits - en vue de monter en suspension une structure de plancher interne sur la structure support d'un aéronef, d'un bâtiment naval ou d'un véhicule ferroviaire ou routier, par exemple sur le plancher d'un chaudron de véhicule ferroviaire.

On connaît par EP 0 576 394 des éléments de liaison élastiques particulièrement performants en termes d'amortissement des vibrations et des bruits et qui sont utilisés actuellement couramment, en particulier pour le montage flottant de planchers internes sur les planchers des chaudrons des véhicules ferroviaires. Ces éléments de liaison élastique comprennent un élément inférieur ("Grundprofil") présentant une première paroi d'appui destinée à être fixée sur la structure support, un élément supérieur ("Deckprofil") présentant une deuxième paroi d'appui, sensiblement parallèle à ladite première paroi d'appui et destinée à être attachée audit plancher interne et une masse résiliente ("elastische Maße") agencée entre ledit élément inférieur et ledit élément supérieur de telle sorte que ledit élément inférieur et ledit élément supérieur peuvent se déplacer l'un par rapport à l'autre selon une direction sensiblement perpendiculaire à ladite première paroi d'appui, tout en restant distants l'un de l'autre.

Dans la pratique, on pose, on met à niveau et on fixe individuellement, par collage, vissage, rivetage ou soudage, les dits éléments de liaison élastique sur la structure support puis on pose les éléments du plancher interne sur lesdits éléments de liaison élastique. Typiquement (le nombre et la répartition des éléments de liaison élastique dépend de la charge à supporter), il faut fixer 4 à 6 éléments de liaison élastique par mètre carré, c'est-à-dire de l'ordre de 200 à 300 éléments par chaudron. Même si plusieurs opérateurs peuvent agir simultanément, la mise en place des éléments du plancher interne et leur mise à niveau se traduisent par des temps de préparation importants avant la fixation proprement dite, qui elle-même est une opération longue et entraîne un certain temps d'attente (refroidissement après soudage, séchage de l'adhésif, etc...) avant de pouvoir entreprendre une nouvelle opération sur un (ou plusieurs) élément(s) de plancher voisin(s). Typiquement, pour un chaudron ferroviaire, le temps consacré à la préparation de la structure support avant la mise en place des éléments du plancher est de l'ordre de 5-12 h. De plus, une fois fixés sur la structure support, les éléments de liaison constituent des obstacles que les opérateurs doivent éviter lors de leurs déplacements, de sorte que l'intervention consacrée au montage flottant de tels planchers est particulièrement longue et délicate.

Les éléments de plancher constituant le plancher interne sont typiquement des panneaux, des dalles ou des planches, en bois, en matière plastique, en métal, ou composites, par exemple présentant une structure multicouche contenant typiquement deux couches externes métalliques et un coeur en polymère moussé ou ayant une structure en nid d'abeille. Nous les désignerons par la suite par le terme général "panneaux". Ils sont ensuite assemblés et fixés, typiquement par vissage, sur les éléments supérieurs des éléments de liaison, à l'aide par exemple de vis auto-taraudantes. Comme la structure support du chaudron n'est pas parfaitement plane, il faut, si l'on souhaite obtenir un plancher interne de planéité satisfaisante, que chaque élément de liaison soit contrôlé et ajusté en hauteur avant la mise en place et la fixation de l'élément de plancher, pour tenir compte des différences de hauteur locales résultant de la planéité imparfaite de la structure support. L'accostage de deux panneaux voisins est délicat et long, de sorte qu'une fois montés, ils sont rarement parfaitement coplanaires. Comme la mise en place des panneaux consomme beaucoup de temps et que, malgré toutes les précautions prises, les décalages entre panneaux restent visibles, on effectue souvent une mise à niveau globale qui consiste à verser au-dessus de l'ensemble des panneaux une matière plastique auto-nivelante, typiquement sous la forme d'une masse auto-nivelante semi-liquide (typiquement un enduit élastomérique) que l'on doit laisser sécher pendant plusieurs heures. Non seulement cette dernière opération alourdit l'ensemble du véhicule, du navire ou de l'avion et est coûteuse en temps mais aussi elle impose d'utiliser des panneaux de plancher incomplets, par exemple non pré-revêtus d'un revêtement de sol.

La demande de brevet européen EP 1 880 914 décrit une structure de plancher de véhicule qui comporte au moins une poutre rigide en flexion et s'étendant dans la direction longitudinale du véhicule, sur lequel sont fixés les pieds de siège des passagers. Entre ladite poutre longitudinale et un plancher support faisant partie du châssis, se trouve un matériau élastique destiné au découplage des oscillations en particulier acoustiques qui forme avec ladite poutre une unité pré-assemblée.

Le modèle d'utilité allemand DE 200 02 265 U1 décrit également une structure de plancher pour véhicules ferroviaires. Le plancher est supporté au-dessus du châssis pourvu de poutres transversales par l'intermédiaire de profilés tubulaires qui sont disposés longitudinalement et qui sont fixés sur lesdites poutres transversales, une première compensation de tolérances en hauteur étant effectuée à l'aide de cales placées entre lesdites poutres transversales et lesdits profilés creux, une deuxième compensation de hauteur étant effectuée en déposant à intervalles appropriés des cordons élastiques de colle entre les panneaux de plancher et les profilés creux.

La demanderesse a cherché à réaliser le montage flottant d'un plancher interne sur une structure support, typiquement le chaudron d'un véhicule ferroviaire, se traduisant par une durée d'intervention aussi courte que possible, le plancher devant par ailleurs présenter une planéité parfaite, indépendante des défauts de planéité du support.

L'objet de l'invention est un procédé d'assemblage d'éléments de plancher interne devant être fixés sur la structure support de véhicules ferroviaires ou routiers ou encore de navires ou d'aéronefs selon la revendication 1.

Le procédé d'assemblage selon l'invention s'appuie sur l'introduction d'au moins un profilé entre la structure support du véhicule, du navire ou de l'aéronef et les éléments de plancher interne. Ce profilé doit être mis à un niveau prédéterminé, correspondant à l'altitude du plancher à monter. Comme l'accès à ce profilé est relativement aisé tant que les panneaux de plancher ne sont pas montés, on peut introduire entre ladite face d'appui inférieure et ladite structure support autant de moyens de positionnement en hauteur que nécessaire pour effectuer le réglage du niveau du profilé et l'étape suivante correspondant à la pose des éléments de plancher s'en trouve grandement facilitée, puisqu'il n'y a plus de mise à niveau ni de positionnement latéral à effectuer sur chacun desdits éléments de plancher.

Lesdits moyens de liaison réglables en hauteur comprennent une pièce inférieure présentant une première paroi d'appui, destinée à être fixée sur le plancher de la structure-châssis et une pièce supérieure présentant une deuxième paroi d'appui sensiblement parallèle à ladite première paroi d'appui et destinée à être fixée sur ledit profilé, les deux pièces pouvant se déplacer l'une par rapport à l'autre dans une direction sensiblement perpendiculaire auxdites parois d'appui. Ladite pièce inférieure et ladite pièce supérieure sont liées entre elles par une liaison mécanique, dite "incomplète", qui présente au moins un degré de liberté, en ce sens qu'elle permet à ladite pièce inférieure et à ladite pièce supérieure de se déplacer l'une par rapport à l'autre selon une direction sensiblement perpendiculaire auxdites première et deuxième parois d'appui. De la sorte, en agissant sur ledit moyen de liaison réglable en hauteur, c'est-à-dire en imposant un déplacement relatif de la pièce inférieure par rapport à la pièce supérieure, on peut compenser les différences de hauteur liées au défaut de planéité de la structure châssis sans qu'il y ait besoin de pré-équiper ladite structure-châssis avec des éléments étrangers de type cales, socles, supports, etc.

Cette liaison mécanique incomplète est par exemple une liaison glissière qui assure 5 degrés de liaison et ne permet qu'un mouvement de translation dans la direction visée. Ce peut être une liaison pivot glissant avec anti-rotation (typiquement un arbre cylindrique coulissant dans un alésage sans tourner autour de son axe, une liaison hélicoïdale (typiquement un système vis-écrou), ou encore une liaison "double appui plan" avec de plans de contact sécants (typiquement un système de coins en appui glissant).

Le déplacement relatif de la pièce inférieure par rapport à la pièce supérieure peut être directement imposé manuellement. Il peut également être réalisé à l'aide d'une pièce intermédiaire dont le déplacement entraîne le déplacement relatif de la pièce inférieure par rapport à la pièce supérieure. Nous appellerons par la suite cette pièce intermédiaire "écarteur". L'écarteur peut être l'une ou l'autre partie d'un système vis-écrou, un ou plusieurs coins en translation, le corps ou la tige d'un vérin. Le système vis-écrou peut être utilisé directement ou par l'intermédiaire d'un pantographe, qui permet d'orienter différemment et/ou d'affiner le réglage du déplacement. L'écarteur peut être déplacé à la main ou à l'aide d'un actionneur alimenté par une source d'énergie auxiliaire, tel un ressort comprimé, un vérin électromécanique, pneumatique ou hydraulique ou encore une enceinte déformable mise sous pression d'air pour être utilisée comme support pneumatique. L'apport d'une énergie auxiliaire permet d'automatiser et/ou de piloter à distance le déplacement de la pièce inférieure par rapport à la pièce supérieure pour atteindre l'écart visé, par exemple pour permettre la mise à niveau du profilé. Ainsi, dans le cadre de la présente invention, ledit déplacement peut être effectué après la pose du profilé, même si l'accès à l'écarteur ou à l'actionneur n'est pas très aisé.

Avantageusement, avant l'étape c), on règle la position dudit profilé dans le plan horizontal dudit profilé de façon à ce qu'il soit correctement positionné par rapport à une référence prédéterminée, typiquement les parois latérales de ladite structure support, de façon à ce qu'il soit également positionné dans le plan horizontal par rapport à la structure support du véhicule. Avantageusement, ledit moyen de liaison réglable en hauteur est également muni d'un moyen permettant de faire le déplacement dans le plan nécessaire pour effectuer le dit réglage, par exemple une rotule.

Avantageusement, ledit moyen de liaison réglable en hauteur, qui a été subdivisé en deux pièces solidaires et mobiles l'une par rapport à l'autre, est muni également d'un moyen d'immobilisation qui immobilise ladite pièce inférieure par rapport à ladite pièce supérieure, de sorte que ladite première paroi d'appui et ladite deuxième paroi d'appui peuvent être maintenues éloignées l'une de l'autre selon une distance constante déterminée. Par exemple, lorsque l'écart entre la première paroi d'appui et la seconde paroi d'appui correspond exactement à la différence de niveaux réelle qui existe entre le profilé et ladite structure-châssis au voisinage dudit moyen de liaison réglable en hauteur, on peut, en immobilisant la pièce inférieure par rapport à la pièce supérieure, réaliser le montage d'un profilé parfaitement rectiligne, placé dans un plan donné, indépendamment des défauts de planéité de la structure-châssis.

Le moyen d'immobilisation peut être un moyen spécifique, par exemple un bourrelet solidaire de la pièce inférieure piégé dans une gorge solidaire de la pièce supérieure (ou vice-versa) ou encore tout moyen de fixation, tel qu'une vis, permettant de solidariser la pièce inférieure et la pièce supérieure. On peut par exemple utiliser une liaison vis-écrou pour assurer la fonction d'écarteur. Pour permettre un réglage rapide, on choisit de préférence une liaison vis-écrou avec des filets hélicoïdaux de pente élevée et au contact faiblement frottant de sorte qu'il est préférable de faire appel à des moyens d'immobilisation spécifiques, typiquement une vis auto-taraudante vissée au travers de la partie vis et de la partie écrou du système vis-écrou, par exemple au niveau de la zone commune des filets rapides.

Le grand avantage de l'invention réside dans la possibilité de pré-équiper les profilés avec lesdits moyens de liaison réglables en hauteur de sorte qu'au moment du montage du profilé, il n'y a pas de perte de temps dans la préparation de la structure-châssis, laquelle, exempte de pièces d'assemblage préfixées, reste facile d'accès et peut être foulée par les opérateurs sans précautions particulières. Dans certains modes de réalisation, la première paroi d'appui se présente sous la forme d'une platine qui déborde de l'espace occupé par la pièce supérieure, la périphérie de ladite platine étant munie d'orifices ou étant destinée à être percée pour le passage de vis de fixation. Dans d'autres modes de réalisation, la face inférieure de la première paroi d'appui est munie d'une couche adhésive ou est destinée à être enduite d'une matière adhésive, de préférence juste avant la mise en place du profilé sur la structure-châssis. Enfin, dans d'autres modes de réalisation, on entoure la périphérie de la face inférieure de la première paroi d'appui avec un bourrelet continu, de telle sorte que lorsque l'élément de liaison est mis au contact du plancher de la structure-châssis, il se forme entre ledit plancher et ladite première paroi d'appui une cavité apte à recevoir de la matière adhésive injectée depuis le dessus du profilé.

Dans certains modes de réalisation, ladite deuxième paroi d'appui est avantageusement munie d'un orifice dont le diamètre est défini de façon à permettre l'accès audit écarteur et/ou audit actionneur (pour régler l'écart entre la pièce inférieure et la pièce supérieure) et/ou au dit moyen d'immobilisation (pour figer ledit écart), voire également à la première paroi d'appui (pour fixer l'élément de liaison sur le plancher de la structure-châssis).

Le nombre de ces moyens de liaison réglables en hauteur et leur mise en place sur le profilé dépendent de la largeur dudit profilé et de sa rigidité dans le sens longitudinal. L'espacement entre moyens de liaison réglables en hauteur est défini de telle sorte que la position en hauteur du profilé peut être réglée aisément en tout point d'attache et que l'on obtient un profilé rectiligne dans un plan horizontal d'altitude prédéterminée.

Avantageusement, lesdits moyens de liaison réglables en hauteur sont associés à des éléments amortisseurs de vibrations et de bruit, de telle sorte qu'ils forment des moyens de liaison élastique réglables en hauteur.

Par exemple, on peut utiliser des moyens de liaison élastique réglables en hauteur semblables à ceux décrits dans la demande de brevet internationale WO2011/160755, mais adaptés à la pose de profilés au lieu de panneaux de plancher. Ces derniers comprennent:
a) un élément inférieur présentant une première paroi d'appui, destinée à être fixée sur le plancher de la structure-châssis,
b) un élément supérieur présentant une deuxième paroi d'appui sensiblement parallèle à ladite première paroi d'appui et destinée à être fixée sur ledit profilé et
c) une masse élastique agencée entre ledit élément inférieur et ledit élément,
Ledit élément inférieur (respectivement ledit élément supérieur) comprend au moins deux pièces mobiles l'une par rapport à l'autre dans une direction sensiblement perpendiculaire auxdites parois d'appui. Ladite première pièce mobile est adjacente à ladite masse élastique et ladite deuxième pièce mobile est ou comprend ladite première paroi d'appui (respectivement la deuxième paroi d'appui).

La demande de brevet WO2011/160755 décrit la pose d'un profilé ou d'un rail au lieu d'un panneau de plancher. En particulier, le profilé peut être pré-équipé desdits éléments de liaison élastique réglables en hauteur de sorte qu'au moment du montage du profilé, il n'y a pas de perte de temps dans la préparation du plancher de la structure-châssis, lequel, exempt de pièces d'assemblage préfixées, reste facile d'accès et peut être foulé par les opérateurs sans précautions particulières. Le nombre, la répartition et la course de réglage desdits éléments de liaison élastique réglables en hauteur disposés sur ledit profilé dépendent de la morphologie de la structure support et de la rigidité du profilé.

Une fois le ou les profilés posés et mis à niveau, le gain en temps de préparation et pose des panneaux de plancher est considérable car ceux-ci, d'office à la bonne hauteur, sont placés dans un même plan de sorte qu'il n'est plus nécessaire d'effectuer la mise à niveau globale évoquée plus haut, qui consiste à verser au-dessus de l'ensemble desdits panneaux une masse auto-nivelante semi-liquide, ce qui ajoute du poids à l'ensemble du véhicule et nécessite un long temps de séchage. Les panneaux, ne nécessitant plus d'opération de finition après leur pose, peuvent remplir d'autres fonctions. Ils peuvent par exemple être d'emblée recouverts d'un revêtement de sol, être munis de moyens d'ancrage, de système de chauffage intégré, etc.... Avec le procédé selon l'invention, on peut faire passer, avec le même nombre d'opérateurs, le temps de préparation et de pose d'un plancher interne typiquement de 24 heures à 8 heures et on peut réduire notablement le temps de cycle, c'est-à-dire le temps de passage d'une étape à l'autre du procédé d'assemblage en évitant au moins le temps d'attente associé à la mise à niveau globale, où il faut attendre plusieurs heures que la masse auto-nivelante sèche avant de pouvoir intervenir à nouveau sur le plancher.

Lorsqu'un seul profilé est posé, les éléments de plancher, de préférence pré-équipés de moyens de liaison élastique disposés au moins en leurs extrémités, sont fixés sur ledit profilé en suivant une médiatrice dudit élément, qui est en général un panneau rectangulaire.

De préférence, au moins deux profilés ou éléments de structure allongés sont placés sur la structure support, suffisamment éloignés l'un de l'autre pour qu'ils puissent servir de supports auxdits éléments de plancher. Ils sont placés par exemple sur les bords longitudinaux de ladite structure support, ou éventuellement dans le sens transversal, voire en diagonale. Ils doivent être suffisamment distants l'un de l'autre, de préférence parallèles entre eux, de façon à ce qu'ils servent de support aux panneaux de plancher, de préférence au voisinage de chacune de leurs extrémités.

Dans un mode préféré de réalisation, la structure support est un chaudron de véhicule ferroviaire, dans lequel les profilés utilisés sont placés longitudinalement, leur longueur correspondant sensiblement à la longueur visée du plancher, c'est-à-dire, en général, approximativement la longueur du chaudron. Ils sont posés de préférence sur les bords latéraux du chaudron, l'écart entre eux correspondant à la largeur visée du plancher, typiquement la largeur du chaudron, les panneaux de plancher interne à déposer ayant une longueur qui correspond sensiblement à ladite largeur du chaudron.

D'autres profilés peuvent optionnellement être placés entre les profilés placés sur les bords latéraux, de préférence parallèlement à ceux-ci. Lesdits profilés, en particulier si ce sont des profilés extrudés en aluminium susceptibles de présenter des sections de forme complexe, peuvent remplir des fonctions autres que «support de plancher flottant»: ils peuvent par exemple présenter une paroi, orientée vers l'intérieur de l'habitacle, dont la forme en "bord de cuvette" empêche l'accumulation et la stagnation de l'eau, de façon à faciliter le nettoyage du véhicule et limiter le risque de corrosion; ils peuvent également servir pour la fixation des sièges ou encore être utilisés en tant que gaines pour câblage, en tant que gaines à air chaud, ou en tant que glissières le long desquelles peuvent glisser des cadres mobiles, des outillages d'assemblage destinés à préparer et/ou à aider la fixation de panneaux verticaux, etc....

Une fois posés, les éléments de plancher sont fixés sur les profilés à l'aide desdits deuxièmes moyens de fixation. Au cas où les premiers moyens de fixation sont associés à des moyens de liaison réglables en hauteur qui ne sont pas des moyens de liaison élastique, lesdits deuxièmes moyens de fixation sont avantageusement associés à des éléments de liaison non rigide. Typiquement, il s'agit d'éléments de liaison semi-rigide, par exemple des rivets, des vis ou des boulons associés à des rondelles ou cales en matériau résilient, ou d'éléments de liaison élastique, par exemple ceux décrits dans EP 0 576 394, ou encore, éventuellement, un ensemble d'éléments de liaison élastique réglables en hauteur analogue à ceux décrits dans WO2011/160755.

En particulier, si l'ensemble desdits deuxièmes moyens de fixation est un ensemble d'éléments de liaison rigide, de type vis, rivet, vis +cale ou rivet+cale, etc., les éléments de planchers sont de préférence eux-mêmes supportés par des éléments de liaison élastique qui assurent une liaison élastique entre ledit plancher et ladite structure support, tels que ceux décrits dans EP 0 576 394 ou ceux, réglables en hauteur, décrits dans WO2011/160755. Les éléments de plancher sont en effet avantageusement supportés eux-mêmes par des éléments de liaison élastique, de préférence régulièrement répartis. Ces derniers peuvent être posés, mis à niveau et fixés sur la structure support et l'élément de plancher au cours de la pose des éléments de plancher mais, de préférence en raison du gain en temps de pose que cela représente, on utilisera des éléments de planchers pré-équipés avec des éléments de liaison élastique tels que des pavés de mousse ou les éléments réglables décrits dans WO2011/160755, dont la hauteur prédéfinie est telle qu'un contact peut toujours être assuré entre chaque élément de liaison élastique et la structure support. En ce qui concerne les pavés de mousse, la hauteur doit être telle que chaque pavé doit se trouver comprimé après montage de l'élément de plancher entre ledit élément de plancher et ladite structure support. De la sorte, l'essentiel des vibrations est amorti, au moins dans le sens vertical.

Avantageusement, lesdits éléments de liaison élastique sont régulièrement répartis, au moins près d'un bord latéral d'un élément de plancher, de préférence près des deux bords latéraux, de préférence sur la totalité de la surface de l'élément de plancher.

L'emploi de moyens de liaison élastique réglables en hauteur tels que ceux décrits dans WO2011/160755 est avantageux car ces derniers, en particulier s'ils sont fixés sur les profilés avant la pose de ceux-ci sur la structure support, permettent de simplifier et d'accélérer le réglage en évitant l'emploi de cales pour placer les profilés au bon niveau. Ces éléments sont disposés en nombre limité sur les rails et sont destinés à supporter des charges dynamiques et statiques plus importantes que les éléments de liaison élastique qui, plus nombreux, supportent directement les éléments de plancher. La masse résiliente doit être en un matériau élastique apte à supporter sur une longue durée les dits efforts statiques et dynamiques importants. De plus, elle doit permettre de compenser les différences de dilatation entre le profilé en aluminium et la structure support, quand celle-ci est en acier (ordre de grandeur du décalage à compenser: Δα=12 10⁻⁶, Δθ = 50°C, L=10 m soit 12*10*50*10⁻⁶ = 6 mm).

Il est recommandé de placer et fixer les premiers moyens de fixation sur la structure support de telle sorte qu'ils n'aient aucun contact direct avec l'extérieur (pluie, boue, neige, etc...). Dans un mode de réalisation préféré, la section du profilé présente également une paroi incurvée tournée vers l'intérieur de l'habitacle du véhicule ferroviaire, dont la forme "bord de cuvette" empêche l'accumulation et la stagnation de liquide - typiquement l'eau apportée par les passagers quand il pleut ou il neige ou encore les détergents et eaux de lessivage employés pour le nettoyage du véhicule -, ce qui limite le risque de corrosion, du chaudron en particulier.

Si l'ensemble des deuxièmes moyens de fixation est un ensemble de moyens de fixation semi-rigide ou élastique, la présente invention permet d'individualiser la fonction anti-vibration, de l'adapter à chaque élément de plancher. En particulier, les éléments de liaison élastique sont mieux adaptées dans le cas où les profilés utilisés doivent remplir d'autres fonctions, l'amortissement des vibrations requis pour un plancher n'étant pas forcément le même que celui requis pour un siège, ou encore celui requis pour un panneau décoratif. Destinés à supporter sur une longue durée des efforts statiques et dynamiques de moindre amplitude, les éléments de liaison élastiques peuvent être plus petits, moins encombrants que ceux utilisés pour la fixation des profilés.

Les panneaux sont avantageusement munis sur leurs face inférieure - la face destinée à être mise en vis-à-vis de la structure support du véhicule - d'éléments de liaison élastique. De préférence, lesdits éléments de liaison élastique sont régulièrement répartis sur la surface desdits éléments de plancher. Il peut s'agir:
- de pavés de mousse , dont la hauteur doit être telle que chaque pavé se trouve, après montage de l'élément de plancher, comprimé entre ledit élément de plancher et ladite structure support. Lesdits pavés de mousse présentent l'avantage de ne nécessiter aucun réglage après la pose et la fixation de l'élément de plancher;
- d'éléments de liaison élastique réglables en hauteur, tels que ceux décrits dans WO2011/160755, dont la hauteur prédéfinie et la course de réglage en hauteur sont telles qu'un contact est assuré entre chaque élément de liaison élastique et la structure support.
- d'éléments de liaison élastique non réglables en hauteur, tels que ceux décrits dans EP 0 576 394, disposés judicieusement sur l'élément de plancher, par exemple régulièrement répartis près du bord de l'élément de plancher destiné à côtoyer un élément de panneau déjà posé, de façon à ce que la mise en place sur la structure support des cales destinées à leur bonne mise à niveau puisse se faire facilement, panneau après panneau, au fur et à mesure de l'avance de la pose dudit plancher.

Comme ils sont préfabriqués, ces panneaux, en particulier si l'ensemble des deuxièmes moyens de fixation n'est pas un ensemble d'éléments de liaison réglables en hauteur, peuvent être également déjà munis d'un revêtement de sol (moquette, linoléum, ...), de points d'ancrage (inserts), voire d'un système de chauffage intégré. De tels panneaux pré-équipés permettent non seulement la pose mais aussi le remplacement plus rapide du plancher interne.
La figure 1 illustre en coupe transversale le schéma de montage d'un plancher interne sur deux profilés fixés sur la structure support à l'aide de moyens de fixation réglables en hauteur.
Les figures 2 et 3 illustrent en coupe transversale un détail du schéma de montage d'un plancher interne sur deux profilés fixés sur la structure support à l'aide de moyens de liaison élastique réglables en hauteur.
La figure 4 illustre en vue de dessus le montage d'un plancher monté sur deux profilés fixés sur la structure support.
Les figures 5 et 6 illustrent en coupe transversale un détail du schéma de montage d'un plancher interne sur un profilé à l'aide d'un élément de liaison élastique, lequel rail est fixé sur la structure support à l'aide d'un moyen de liaison élastique réglable en hauteur.
La figure 7 illustre en coupe transversale le schéma de montage d'un plancher interne sur un profilé fixé sur la structure support à l'aide d'un élément de liaison élastique réglable en hauteur, avec des éléments de planchers pré-équipés, au moins en leurs extrémités, de moyens de liaison élastique réglables en hauteur.

### MODES DE REALISATION PARTICULIERS DE L'INVENTION

### EXEMPLE 1 (Figure 1)

La figure 1 illustre en coupe transversale le schéma de montage d'un plancher interne sur deux profilés fixés sur la structure support à l'aide de moyens de fixation réglables en hauteur..

Un profilé (9) a été posé sur toute la longueur de chaque bord latéral du véhicule. Les points de fixation du profilé sur la structure-support (10) sont alignés selon deux axes longitudinaux dont les positions sont symbolisées par (11) et (12). La section du profilé (9) présente une face d'appui inférieure (8) horizontale et orientée vers le bas, destinée à la fixation sur la structure support (10) et une face d'appui supérieure (7) horizontale et orientée vers le haut, destinée à la fixation des éléments de plancher interne (30). Comme les points de fixation ne sont en général pas parfaitement coplanaires, on interpose entre la structure support (10) et la face d'appui inférieure (8) du profilé (9) des moyens de fixation (40) associés à des moyens de positionnement en hauteur (49), en l'occurrence des pantographes (42), pour former des moyens de liaison réglables en hauteur (41).

Chaque moyen de liaison réglable en hauteur (41) comprend une pièce inférieure (413) présentant une première paroi d'appui (130) destinée à être fixée sur la structure-châssis (10) et une pièce supérieure (412), qui présente une deuxième paroi d'appui (140). La première pièce inférieure (413) et la pièce supérieure (412) sont liées entre elles par un pantographe (42), la fonction écarteur étant assurée par la liaison vis-écrou du pantographe, les croisillons transformant le mouvement horizontal en mouvement vertical. Une manette (43) permet de faire tourner manuellement la tige filetée (44) du pantographe

Les deuxièmes moyens de fixations peuvent être ici simplement des rivets ou des vis, sans qu'il y ait besoin de faire intervenir des cales. Cependant, on peut associer aux rivets ou aux vis des rondelles en matériau résilient, de façon à obtenir une liaison semi-rigide entre le profilé (9) et le panneau de plancher flottant (30).

Pour améliorer l'amortissement des vibrations, le panneau de plancher flottant (30) a été équipé par ailleurs de pavés en mousse (60) dont l'épaisseur a été définie de telle sorte qu'après montage dudit panneau, la face inférieure de ceux-ci soit toujours en contact avec un élément solidaire du support. La hauteur a été prédéfinie de telle sorte que chaque pavé se trouve, après montage de l'élément de plancher, comprimé entre ledit élément de plancher et ladite structure support. De la sorte, l'essentiel des vibrations est amorti, au moins dans le sens vertical.

### EXEMPLE 2 (Figure 2, Figure 3)

La figure 2 illustre en coupe transversale un détail du schéma de montage d'un plancher interne sur deux profilés fixés sur la structure support à l'aide de moyens de liaison élastique réglables en hauteur. Le profilé (9) a été posé sur toute la longueur de chaque bord latéral du véhicule. Les deuxièmes moyens de fixation (50) sont des éléments de fixation rigide, par exemple des rivets ou semi-rigide, par exemple des rivets associés à des rondelles (51) en matériau résilient.

Le moyen de liaison réglable en hauteur (41) est ici un moyen de liaison élastique réglable en hauteur (46). Ce dernier, schématisé en figure 2, peut être par exemple l'un des ceux décrits dans WO2011/160755 mais adapté au support d'un profilé au lieu d'un panneau de plancher. Ainsi le moyen de liaison élastique réglable en hauteur (47) illustré en figure 3 est une adaptation de l'élément de liaison élastique figurant en figure 3d de WO2011/160755. Le moyen de liaison réglable en hauteur (47) comprend un élément inférieur (133) qui présente une première paroi d'appui (130), un élément supérieur (143), qui présente une deuxième paroi d'appui (140), et une masse élastique (106). L'élément inférieur (133) comprend une première pièce (1331) qui est adjacente à la masse élastique (106) et une deuxième pièce (1332) qui comprend ladite première paroi d'appui (130). La première pièce et la deuxième pièce sont liées entre elles par une liaison de type vis-écrou, la fonction écrou est assurée directement par la première pièce (1331) qui possède un alésage fileté, la fonction vis étant assurée par un manchon (1334) fileté extérieurement, libre en rotation par rapport à un axe solidaire de la deuxième pièce (1332), typiquement par l'intermédiaire d'une broche verticale surmontée d'une tête qui bloque le manchon (1334) en translation axiale (non illustré).

Le profilé (9) est pré-équipé d'éléments de liaison élastique réglables en hauteur (47). Il est muni d'ouvertures (122) réalisées au droit de l'orifice (142) ménagé dans la deuxième paroi d'appui (140). De la sorte, un opérateur peut, depuis le dessus du profilé, une fois celui-ci posé sur la structure-châssis, avoir accès au manchon (1334) et procéder à la mise à niveau en le faisant tourner à l'aide d'un outil s'emboîtant par exemple dans une cavité polygonale (1339).

### EXEMPLE 3 (FIGURE 4)

La figure 4 illustre en vue de dessus des éléments de plancher montés sur deux profilés (9, 9') fixés sur la structure support. Quels que soient les premiers et deuxième moyens de fixation utilisés, lesdits panneaux de plancher (31) sont pré-équipés de pavés en mousse oblongs (66) dont la hauteur a été prédéfinie de telle sorte que chaque pavé se trouve, après montage de l'élément de plancher, comprimé entre ledit élément de plancher et ladite structure support. Un réglage final en hauteur, assurant la compression du pavé après la pose du panneau, peut être effectué au moment de la pose du panneau, en évaluant l'écart de hauteur et en collant si nécessaire une bande adhésive sur la face inférieure des pavés en mousse, l'épaisseur de ladite bande adhésive permettant de compenser l'écart de hauteur et d'uniformiser les conditions de compression.

### EXEMPLE 4 (Figure 5 et Figure 6)

Les figure 5 et 6 illustrent en coupe transversale un détail du schéma de montage d'un plancher interne sur un profilé (9) à l'aide d'un moyen de liaison élastique (55), éventuellement réglable en hauteur (56). Ce peut être par exemple un élément de liaison élastique tel que celui décrit dans EP 0 576 394 ou un moyen de liaison élastique réglable en hauteur, tel que celui décrit dans WO2011/160755.

Le profilé (9) est fixé sur la structure support (10) à l'aide d'un moyen de liaison réglable en hauteur (46), qui peut être un élément à pantographe (42), comme illustré en figure 6, ou un élément de liaison élastique réglable en hauteur tel que l'un de ceux décrits dans WO2011/160755. Dans ce mode de réalisation, il ne semble pas nécessaire de pré-équiper le panneau de plancher de pavés en mousse ou d'éléments de liaison élastique réglables en hauteur.

### EXEMPLE 5 (Figure 7)

La figure 7 illustre en coupe transversale le schéma de montage d'un plancher interne (30) sur un seul profilé (9) fixé sur le milieu de la structure support. Les premiers moyens (40) de fixation sont des moyens de liaison élastique réglables en hauteur (41), semblables à ceux (47) utilisés dans l'exemple 2. Les deuxièmes moyens de fixation sont des éléments de liaison rigide, de type vis.

Chaque extrémité (31) des panneaux de plancher est équipée de moyens de liaison élastique réglables en hauteur (65).

## Revendications

1. Procédé d'assemblage d'éléments de plancher interne (30) devant être fixés sur la structure support (10) de véhicules ferroviaires ou routiers ou encore de navires ou d'aéronefs, comprenant la succession d'étapes suivante:
a) on se munit d'au moins un profilé extrudé en alliage d'aluminium, appelé "profilé" (9) présentant au moins une face d'appui inférieure (8), typiquement horizontale et orientée vers le bas, destinée à la fixation sur la structure support et une face d'appui supérieure (7), typiquement horizontale et orientée vers le haut, destinée à la fixation desdits éléments de plancher interne ;
b) on place ledit profilé sur ladite structure support et, à l'aide d'au moins un moyen de positionnement en hauteur (49) placé entre ladite face d'appui inférieure et ladite structure support, on règle la position en hauteur dudit profilé de façon à ce que l'ensemble dudit profilé se trouve dans un plan horizontal d'altitude prédéterminée ;
c) on fixe ledit profilé sur ladite structure support avec des premiers moyens de fixation (40),
d) on se munit d'éléments de plancher interne (30) en un nombre suffisant pour couvrir la surface de plancher visée, on pose chaque élément de plancher interne de telle sorte qu'il repose sur ladite face d'appui supérieure dudit profilé et on fixe chaque élément de plancher interne avec des deuxièmes moyens de fixation (50)
ledit procédé étant **caractérisé en ce que** lesdits moyens de positionnement en hauteur (49) sont regroupés avec lesdits premiers moyens de fixation (40) pour obtenir des moyens de liaison réglables en hauteur (41, 46, 47, 56) et
**caractérisé en ce que** lesdits des moyens de liaison réglables en hauteur comprennent une pièce inférieure (411, 133) présentant une première paroi d'appui (130), destinée à être fixée sur la structure support (10) et une pièce supérieure (412, 143) présentant une deuxième paroi d'appui (140) sensiblement parallèle à ladite première paroi d'appui et destinée à être fixée sur ledit profilé, ladite pièce inférieure et ladite pièce supérieure étant solidaires et pouvant se déplacer l'une par rapport à l'autre dans une direction sensiblement perpendiculaire auxdites parois d'appui.

2. Procédé selon la revendication 1 **caractérisé en ce que**, avant l'étape c), on règle la position dudit profilé dans le plan horizontal dudit profilé de façon à ce qu'il soit correctement positionné par rapport à une référence prédéterminée, typiquement les parois latérales de ladite structure support.

3. Procédé selon l'une quelconque des revendications 1 à 2, dans lequel lesdits profilés (9) sont pré-équipés desdits moyens de liaison réglables en hauteur (41, 46, 47, 56), c'est- à-dire qu'ils sont munis de ceux-ci avant leur mise en place sur ladite structure support.

4. Procédé selon l'une quelconque des revendications 1 à 3, **caractérisé en ce que** lesdits moyens de liaison réglables en hauteur (41) sont associés à des éléments amortisseurs de vibrations et de bruit.

5. Procédé selon la revendication 4, ,dans lequel lesdits moyens de liaison réglables en hauteur associés à des éléments amortisseurs de vibrations et de bruit comprennent:
a) un élément inférieur (133) présentant une première paroi d'appui (130), destinée à être fixée sur la structure support (10),
b) un élément supérieur (143) présentant une deuxième paroi d'appui (140) sensiblement parallèle à ladite première paroi d'appui et destinée à être fixée sur ledit profilé (9) et
c) une masse élastique (106) agencée entre ledit élément inférieur (133) et ledit élément supérieur (143), et dans lesquels ledit élément inférieur (133) (respectivement ledit élément supérieur (143)) comprend au moins deux pièces mobiles l'une par rapport à l'autre (1331 et 1332) dans une direction sensiblement perpendiculaire auxdites parois d'appui, la première pièce mobile (1331) étant adjacente à ladite masse élastique et ladite deuxième pièce mobile (1332) étant ou comprenant ladite première paroi d'appui (130) (respectivement la deuxième paroi d'appui).

6. Procédé selon l'une quelconque des revendications 1 à 5, **caractérisé en ce qu'**au moins deux éléments de structure allongés (9) sont placés sur la structure support (10), suffisamment éloignés l'un de l'autre pour qu'ils puissent servir de supports auxdits éléments de plancher.

7. Procédé selon l'une quelconque des revendications 1 à 6, dans lequel la structure support est un chaudron de véhicule ferroviaire, **caractérisé en ce que** deux profilés utilisés sont placés longitudinalement, leur longueur correspondant sensiblement à la longueur visée du plancher, typiquement la longueur du chaudron, chacun desdits profilés longeant les bords latéraux du chaudron, l'écart entre lesdits profilés correspondant à la largeur visée du plancher, typiquement la largeur du chaudron.

8. Procédé selon l'une quelconque des revendications 1 à 7, dans lequel les premiers moyens de fixation (40) sont associés à des moyens de liaison réglables en hauteur qui ne sont pas des éléments de liaison élastique, et dans lequel lesdits deuxièmes moyens de fixation sont associés à des éléments de liaison non rigide, typiquement des éléments de liaison semi-rigide ou des éléments de liaison élastique.

9. Procédé selon l'une quelconque des revendications 1 à 8, **caractérisé en ce qu'**on utilise des éléments de planchers (30) munis sur leur face inférieure d'éléments de liaison élastique (60, 65) régulièrement répartis, tels que:
- des pavés de mousse , dont la hauteur est telle que chaque pavé se trouve, après montage de l'élément de plancher, comprimé entre ledit élément de plancher et ladite structure support;
- des moyens de liaison réglables en hauteur associés à des éléments amortisseurs de vibrations et de bruit et dont la hauteur prédéfinie et la course de réglage en hauteur sont telles qu'un contact est assuré entre chaque moyen de liaison réglable en hauteur et la structure support.

10. Procédé selon l'une quelconque des revendications 1 à 9, **caractérisé en ce qu'**on utilise des éléments de planchers munis sur leur face inférieure, près du bord destiné à être placé du côté de l'élément de plancher voisin déjà monté, d'éléments de liaison élastique non réglables en hauteur.

11. Procédé selon l'une quelconque des revendications 1 à 10, **caractérisé en ce qu'**on utilise des profilés dont la section présente une paroi (25), orientée vers l'intérieur de l'habitacle, dont la forme en "bord de cuvette" empêche l'accumulation et la stagnation de l'eau, de façon à faciliter le nettoyage du véhicule et limiter le risque de corrosion

12. Procédé selon l'une quelconque des revendications 1 à 11, caractérisé en qu'on utilise des panneaux de planchers recouverts d'un revêtement de sol.

## Patentansprüche

1. Verfahren zur Verbindung von inneren Fußbodenelementen (30), die an der Trägerstruktur (10) von Schienen- oder Straßenfahrzeugen oder Schiffen oder Flugzeugen befestigt werden, umfassend die Abfolge folgender Schritte:
a) es wird mindestens ein Strangpressprofil aus Aluminiumlegierung, Profil (9) genannt, bereitgestellt, das mindestens eine untere, typischerweise horizontale und nach unten gerichtete Stützfläche (8) zur Befestigung an der Trägerstruktur und eine obere, typischerweise horizontale und nach oben gerichtete Stützfläche (7) zur Befestigung der inneren Fußbodenelemente aufweist;
b) das Profil wird auf der Trägerstruktur angeordnet und mit mindestens einem zwischen unterer Stützfläche und Trägerstruktur angeordneten Höhenpositionierungsmittel (49) wird die Höhenposition des Profils so eingestellt, dass sich das gesamte Profil in einer horizontalen Ebene mit vorgegebener Höhe befindet;
c) das Profil wird mit ersten Befestigungsmitteln (40) an der Trägerstruktur befestigt,
d) die inneren Fußbodenelemente (30) werden in ausreichender Zahl bereitgestellt, um die vorgesehene Bodenfläche zu bedecken, wobei jedes innere Fußbodenelement so platziert wird, dass es auf der oberen Stützfläche des Profils aufliegt, und jedes innere Fußbodenelement mit zweiten Befestigungsmitteln (50) befestigt wird.
wobei das Verfahren **dadurch gekennzeichnet ist, dass** die Höhenpositionierungsmittel (49) mit den ersten Befestigungsmitteln (40) gruppiert werden, um höhenverstellbare Verbindungsmittel (41, 46, 47, 56) zu erhalten, und
**dadurch gekennzeichnet ist, dass** die höhenverstellbaren Verbindungsmittel ein Bodenstück (411, 133) mit einer ersten Stützwand (130) zur Befestigung an der Trägerstruktur (10) und ein Kopfstück (412, 143) mit einer zweiten Stützwand (140) im Wesentlichen parallel zur ersten Stützwand zur Befestigung am Profil umfassen, wobei das Bodenstück und das Kopfstück fest miteinander verbunden und relativ zueinander in einer Richtung im Wesentlichen senkrecht zu den Stützwänden beweglich sind.

2. Verfahren nach Anspruch 1, **dadurch gekennzeichnet, dass** vor dem Schritt c) die Position des Profils in der horizontalen Ebene des Profils so eingestellt wird, dass es in Bezug auf einen vorgegebenen Referenzpunkt, typischerweise die Seitenwände der Trägerstruktur, korrekt positioniert ist.

3. Verfahren nach irgendeinem der Ansprüche 1 bis 2, wobei die Profile (9) mit den höhenverstellbaren Verbindungsmitteln (41, 46, 47, 56) vorausgestattet sind, d. h. vor ihrer Anordnung auf der Trägerstruktur mit ihnen versehen sind.

4. Verfahren nach irgendeinem der Ansprüche 1 bis 3, **dadurch gekennzeichnet, dass** die höhenverstellbaren Verbindungsmittel (41) schwingungs- und schalldämpfenden Elementen zugeordnet sind.

5. Verfahren nach Anspruch 4, wobei die schwingungs- und schalldämpfenden Elementen zugeordneten höhenverstellbaren Verbindungsmittel (47) aufweisen:
a) ein unteres Element (133) mit einer ersten Stützwand (130), die an der Trägerstruktur (10) befestigt wird,
b) ein oberes Element (143) mit einer im Wesentlichen parallel zur ersten Stützwand verlaufenden zweiten Stützwand (140), die am Profil (9) befestigt wird, und
c) eine zwischen dem unteren Element (133) und dem oberen Element (143) angeordnete elastische Masse (106), wobei das untere Element (133) (beziehungsweise das obere Element (143)) mindestens zwei Teile (1331 und 1332) umfasst, die relativ zueinander in einer Richtung im Wesentlichen senkrecht zu den Stützwänden beweglich sind, wobei das erste bewegliche Teil (1331) an die elastische Masse angrenzt und das zweite bewegliche Teil (1332) die erste Stützwand (130) (beziehungsweise die zweite Stützwand) ist oder umfasst.

6. Verfahren nach irgendeinem der Ansprüche 1 bis 5, **dadurch gekennzeichnet, dass** mindestens zwei längliche Strukturelemente (9) auf der Trägerstruktur (10) angeordnet sind, die ausreichend voneinander beabstandet sind, um als Träger für die Fußbodenelemente dienen können.

7. Verfahren nach irgendeinem der Ansprüche 1 bis 6, wobei die Trägerstruktur ein Kessel für Schienenfahrzeuge ist, **dadurch gekennzeichnet, dass** zwei verwendete Profile in Längsrichtung angeordnet werden, wobei ihre Länge im Wesentlichen der vorgesehenen Länge des Fußbodens, typischerweise der Länge des Kessels entspricht, wobei jedes der Profile an den Seitenkanten des Kessels entlangläuft, wobei der Abstand zwischen den Profilen der vorgesehenen Breite des Fußbodens, typischerweise der Breite des Kessels entspricht.

8. Verfahren nach irgendeinem der Ansprüche 1 bis 7, wobei die ersten Befestigungsmittel (40) höhenverstellbaren Verbindungsmitteln zugeordnet sind, die keine elastischen Verbindungselemente sind, und wobei die zweiten Befestigungsmittel nicht starren Verbindungselementen, typischerweise halbstarren Verbindungselementen oder elastischen Verbindungselementen zugeordnet sind.

9. Verfahren nach irgendeinem der Ansprüche 1 bis 8, **dadurch gekennzeichnet, dass** Fußbodenelemente (30) verwendet werden, die an ihrer Unterseite mit regelmäßig verteilten elastischen Verbindungselementen (60, 65) versehen sind, wie beispielsweise:
- Schaumstoffblöcke, deren Höhe so gewählt ist, dass jeder Block nach erfolgter Montage des Fußbodenelements zwischen Fußbodenelement und Trägerstruktur komprimiert wird;
- schwingungs- und schalldämpfenden Elementen zugeordnete höhenverstellbare Verbindungsmittel, deren vorgegebene Höhe und höhenverstellbarer Weg so gewählt sind, dass ein Kontakt zwischen jedem höhenverstellbaren Verbindungsmittel und der Trägerstruktur gewährleistet ist.

10. Verfahren nach irgendeinem der Ansprüche 1 bis 9, **dadurch gekennzeichnet, dass** Fußbodenelemente verwendet werden, die an ihrer Unterseite in der Nähe der Kante, die auf der Seite des bereits montierten benachbarten Fußbodenelements platziert wird, mit nicht höhenverstellbaren elastischen Verbindungselementen versehen sind.

11. Verfahren nach irgendeinem der Ansprüche 1 bis 10, **dadurch gekennzeichnet, dass** Profile verwendet werden, deren Querschnitt eine zum Fahrzeuginnenraum gerichtete Wand (25) aufweist, deren "wannenrandartige" Form die Ansammlung und Stagnation von Wasser verhindert, um die Reinigung des Fahrzeugs zu erleichtern und das Korrosionsrisiko in Grenzen zu halten.

12. Verfahren nach einem der Ansprüche 1 bis 11, **dadurch gekennzeichnet, dass** Fußbodenplatten verwendet werden, die mit einem Fußbodenbelag versehen sind.

## Claims

1. Process for assembling internal floor elements (30) to be fastened to the support structure (10) of rail or road vehicles or of vessels or aircraft, comprising the following sequence of steps:
a) providing at least one extruded profile made of aluminium alloy, referred to as "profile" (9) having at least one bottom support face (8), typically horizontal and facing downwards, intended for fastening to the support structure and a top support face (7), typically horizontal and facing upwards, intended for fastening said internal floor elements;
b) placing said profile on said support structure and, using at least one height-positioning means (49) placed between said bottom support face and said support structure, setting the height position of said profile such that the whole of said profile is located in a horizontal plane of predetermined altitude;
c) fastening said profile onto said support structure with first fastening means (40),
d) providing internal floor elements (30) in a sufficient number to cover the floor area sought, laying each internal floor element such that it rests on said top support face of said profile and fastening each internal floor element with second fastening means (50)
said process being **characterised in that** said height-positioning means (49) are grouped together with said first fastening means (40) to obtain height-adjustable linking means (41, 46, 47, 56) and
**characterised in that** said height-adjustable linking means comprise a lower part (411, 133) having a first support wall (130), intended to be fastened to the support structure (10) and an upper part (412, 143) having a second support wall (140) substantially parallel with said first support wall and intended to be fastened to said profile, said lower part and said upper part being rigidly connected and suitable for moving in relation to one another in a direction substantially perpendicular to said support walls.

2. Process according to claim 1 **characterised in that**, before step c), the position of said profile in the horizontal plane of said profile is set such that it is correctly positioned with respect to a predetermined reference, typically the side walls of said support structure.

3. Process according to any one of claims 1 to 2, wherein said profiles (9) are pre-equipped with said height-adjustable linking means (41, 46, 47, 56), i.e. they are equipped therewith prior to the positioning thereof on said support structure.

4. Process according to any one of claims 1 to 3, **characterised in that** said height-adjustable linking means (41) are associated with vibration and noise damping elements,

5. Process according to claim 4, wherein said height-adjustable linking means associated with vibration and noise damping elements comprise:
a) a lower element (133) having a first support wall (130), intended to be fastened to the support structure (10),
b) an upper element (143) having a second support wall (140) substantially parallel with said first support wall and intended to be fastened to said profile (9) and
c) an elastic mass (106) arranged between said lower element (133) and said upper element (143), and wherein said lower element (133) (respectively said upper element (143)) comprises at least two mutually moving parts (1331 and 1332) in a direction substantially perpendicular to said support walls, the first moving part (1331) being adjacent to said elastic mass and said second moving part (1332) being or comprising said first support wall (130) (respectively the second support wall).

6. Process according to any one of claims 1 to 5, **characterised in that** at least two elongated structural elements (9) are placed on the support structure (10), at a sufficient distance from one another so that they can be used as supports for said floor elements.

7. Process according to any one of claims 1 to 6, wherein the support structure is a rail vehicle chassis, **characterised in that** two profiles used are placed longitudinally, the length thereof corresponding substantially to the sought floor length, typically the length of the chassis, each of said profiles running the length of the lateral edges of the chassis, the gap between said profiles corresponding to the sought floor width, typically the width of the chassis.

8. Process according to any one of claims 1 to 7, wherein the first fastening means (40) are associated with height-adjustable linking means which are not elastic linking means, and wherein said second fastening means are associated with non-rigid linking elements, typically semi-rigid linking elements or elastic linking elements.

9. Process according to any one of claims 1 to 8, **characterised in that** floor elements (30) are used, equipped on the bottom face thereof with regularly distributed elastic linking elements (60, 65), such as:
- foam blocks, in which the height is such that each block is found, after mounting the floor element, to be compressed between said floor element and said support structure;
- height-adjustable linking means associated with vibration and noise damping elements and in which the predefined height and the height adjustment stroke are such that contact is ensured between height-adjustable linking means and the support structure.

10. Process according to any one of claims 1 to 9, **characterised in that** floor elements are used, equipped on the bottom face thereof, close to the edge intended to be placed on the side of the adjacent floor element previously mounted, with non-height-adjustable elastic linking elements.

11. Process according to any one of claims 1 to 10, **characterised in that** profiles are used in which the cross-section has a wall (25), oriented towards the dashboard interior, in which the "bowl edge" shape prevents the accumulation and stagnation of water, so as to facilitate cleaning of the vehicle and limit the risk of corrosion.

12. Process according to any one of claims 1 to 11, **characterised in that** floor panels covered with the floor lining are used.
